# FASCICULE DE BREVET EUROPEEN

(11) **EP 0 079 293 B1**
(45) Date de publication et mention de la délivrance du brevet: **03.02.1988**
(21) Numéro de dépôt: 82420103.2
(22) Date de dépôt: 19.07.1982
(51) Int. Cl.: H01H 9/44, H01H 9/34

(54) **Interrupteur modulaire à soufflage par champ magnétique et à refroidissement par gaz**
Modulschalter mit magnetischem Blasfluss und mit Gaskühlung
Modular circuit interrupter with magnetic blow-out field and with gas cooling

(30) Priorité: 10.11.1981 US 320140
(43) Date de publication de la demande: 18.05.1983
(73) Titulaire: HYDRO-QUEBEC, Montreal, Québec H2Z 1A4 (CA)
(72) Inventeur: St-Jean, Guy, Longueil J4H 3X3 (Québec) (US)
(74) Mandataire: Maureau, Bernard

(56) Documents cités:
- CH-A- 470 093
- DE-C- 533 477
- FR-A- 1 109 180
- FR-A- 2 037 534
- US-A- 3 611 045

## Description

La présente invention se rapporte de façon générale à l'interruption d'un courant continu ou alternatif élevé circulant dans une ligne électrique à haute tension au moyen d'un interrupteur ou d'un disjoncteur.

Plus spécifiquement, la présente invention a pour objet un interrupteur ou disjoncteur du type connu sous le nom "d'interrupteur à soufflage par champ magnétique", dans lequel le courant à interrompre circule à travers une bobine qui génère un fort champ magnétique capable d'étirer et couper l'arc électrique qui se produit dès que les contacts de l'interrupteur ou du disjoncteur sont séparés. L'étirement de l'arc provoque une augmentation rapide de la tension aux bornes de l'arc et force ainsi le courant à tendre vers 0 et donc à se rompre.

Les dispositifs d'interruption de courant à soufflage par champ magnétique de type conventionnel sont habituellement constitués d'un simple interrupteur comprenant un contact fixe et un contact mobile entre lesquels un arc électrique se forme lorsqu'il y a ouverture du circuit et que le courant électrique circule encore. L'arc ainsi formé est étiré entre les contacts par un champ magnétique qui est produit perpendiculairement à ses derniers par une bobine électriquement connectée en série avec les contacts à travers lesquels circule le courant qui doit être interrompu. La tension d'arc qui a toujours une polarité opposée à la tension de la source de courant est proportionnelle à la longueur de l'arc et augmente donc lorsque l'arc s'étire sous l'effet du champ pour finalement réduire l'intensité courant électrique à 0 et ainsi assurer l'interruption désirée. Afin de pouvoir augmenter la tension d'arc par augmentation de la longueur de ce dernier, on utilise dans les interrupteurs de type connu une multiplicité de chambres placées en aval de la direction dans laquelle l'arc est étiré. De cette façon, l'arc qui se forme au moment de la séparation des contacts est sectionné en une série de petits arcs élémentaires qui sont étirés respectivement dans chacune des chambres jusqu'à ce que finalement la tension augmente au point où le courant devienne nul. Ces petits arcs élémentaires sont alors individuellement refroidis dans chaque chambre. Les principaux problèmes que l'on rencontre dans les interrupteurs du type précédemment décrit sont d'une part le fait que la longueur totale des arcs élémentaires ainsi formés doit être très grande ce qui la rend instable et d'autre part le fait que ces fortes tensions sont difficilement supportées par un seul interrupteur. Un autre problème est le fait que la vitesse de l'arc produit est lente, donc les temps d'interruption sont longs et l'érosion des contacts par l'arc est élevée. Enfin, les interrupteurs conventionnels de ce type sont aussi limités dans leur utilisation par la faible isolation électrique produite par le contact ouvert de l'interrupteur.

A titre d'état de la technique peut être mentionné le document FR-A-1.109.180 qui concerne un disjoncteur modulaire à soufflage magnétique, chaque pôle de ce disjoncteur étant constitué par plusieurs éléments juxtaposés, connectés en série et protégés par des cloisons isolantes.

La présente invention a pour objet un interrupteur modulaire à soufflage magnétique, construit à partir d'un concept entièrement différent et permettant d'éviter les divers inconvénients ci-dessus mentionnés. Selon ce nouveau concept, un module standardisable est utilisé. Ce module comprend:
- un corps généralement plat fait en un matériau électriquement non-conducteur et perméable à l'air, ledit corps étant divisé en une chambre d'arc supérieure et une chambre d'arc inférieure séparées l'une de l'autre par une paroi centrale,
- un contact électrique fixe monté dans chacune des deux chambres, lesdits contacts fixes s'étendant à travers le corps du module jusqu'à deux des faces opposées de celui-ci,
- un contact électrique double,
- un axe pivotant fait en un matériau non-conducteur déplaçant deux barres de contact simultanément de facon à venir établir un contact électrique pour laisser passer ou interrompre le courant circulant dans la ligne électrique,
- au moins une bobine excitable par le courant circulant dans la ligne électrique et montée de façon à créer un champ magnétique suffisant pour souffler les arcs électriques se formant dans les chambres lorsque les barres de contract sont décollées des contacts fixes, et
- des moyens définissant un passage depuis l'extérieur du corps de chaque module vers les contacts de ce même module pour qu'un gaz ambiant puisse être aspiré à l'intérieure des chambres lorsque les arcs sont soufflés et puisse ainsi venir refroidir lesdits contacts.

Conformément à l'invention, cet interrupteur se caractérise:
- en ce que le contact électrique double est un contact mobile monté sur un axe passant à travers la paroi centrale du corps, ledit contact double étant pourvu d'une barre de contact à chaque extrémité, chacune de ces barres de contact se trouvant dans l'une des deux chambres du module de façon à coopérer avec le contact fixe de cette même chambre,
- et en ce que l'axe pivotant fait en un matériau non-conducteur passe à travers le corps du module et est relié à l'axe de contact double pour pivoter suz ce dernier et ainsi déplacer les deux barres de contact simultanément de façon à venir établir un contact électrique entre les contacts fixes du module ou l'inverse pour laisser passer ou interrompre le courant circulant dans la ligne électrique.

En fonction de l'usage auquel est destiné l'interrupteur, la bobine peut être montée soit en série sur le circuite électrique constituée par les divers contacts de l'interrupteur reliés électriquement ensemble, ou en parallèle par rapport à ce même circuit.

Tel que précédemment indiqué et lorsque l'usage le justifie, l'interrupteur modulaire à soufflage par champ magnétique et à refroidissement par air ou gaz selon l'invention, peut comprendre une pluralité de modules empilés les uns au dessus des autres et fixés ensemble dans cette position. Chaque module peut être équipé de plaques de métal non magnétiques montées sur chacune de ses faces opposées et électriquement reliées aux contacts fixes pour dissiper la chaleur. Dans ce cas, l'axe pivotant servant à opérer les contacts doubles doit avoir une longueur suffisante pour relier les contacts doubles de tous les modules ensemble de façon à ce que ces contact puissent tous être actionnés simultanément.

Un empilage de modules tel que précédemment décrit peut être utilisé comme limiteur de courant en reliant électriquement les extrémités d'une large bobine aux plaques de métal fixées à la surface des modules d'extrémité de l'enfilement pour limiter le courant.

Le principe général de l'invention ainsi que plusieures modes de réalisation particuliers de celle-ci vont maintenant être décrits en se référant aux dessins schématiques annexés dans lesquels:
Figure 1 est une vue en coupe d'un interrupteur électrique à soufflage par champ magnétique de type conventionnel;
Figure 2 est une vue en perspective éclatée d'un interrupteur modulaire selon l'invention, destiné à illustrer le principe de fonctionnement de celui-ci;
Figure 3 est une vue en coupe d'un interrupteur modulaire selon l'invention, comprenant deux modules à double chambre;
Figures 4 et 5 sont des vues en coupe de modules à double chambre selon deux modes de réalisation différents;
Figure 6 est une vue en plan d'un module selon l'invention dont le disque de dessus a été enlevé pour montrer une chambre à arc et les contacts à l'intérieure de celleci;
Figures 7 et 8 sont des vues en élévation de deux interrupteurs modulaires selon l'invention comprenant une pluralité de modules de base.

Tel que précédemment indiqué, la figure 1 est destinée à illustrer la stucture d'un dispositif d'interruption de courant à soufflage par champ magnétique de type conventionnel monté sur une ligne électrique (1) et équipé d'un seul interrupteur constitué par un contact électrique fixe (3) et un contact électrique mobile (5) monté sur un pivot (7) de façon à pouvoir se décoller du contact fixe (3) ou y revenir. La ligne électrique (1) est reliée à une bobine de soufflage par champ magnétique (non illustrée) à l'aide de conducteurs (9) définissant entre eux un espace dans lequel l'arc se déplace lorsqu'il est "soufflé" par le champ magnétique créé par la bobine dans une direction prependi- culaire. Pour augmenter la tension d'arc. l'arc est dirigé vers une multiplicité de chambres (11) formées à l'intérieur du boîtier (13) du dispositif d'interruption au moyen d'une pluralité d'ailettes ou parois isolantes (15). Lorsque les contacts (3) et (5) sont séparés, l'arc (17) se forme immédiatement et se déplace dans l'espace défini entre les conducteurs (9) sous l'action de la force magnétique engrendrée par la bobine. Le centre de l'arc (17) qui s'éloigne ainsi des contacts, entre dans les chambres (11) où il se trouve sectionné en une série de petits arcs élémentaires qui sont à leur tour étirés et courbés jusqu'à ce que leur longueur totale soit suffisamment grande pour que la tension d'arc ait une valeur suffisante pour amener le courant circulant dans la ligne (1) à la valeur 0.

Un tel dispositif d'interruption de courant fonctionne bien mais est limité par la capacité d'isolation de ces contacts (3) et (5). De plus, si la tension dans la ligne électrique augmente, la longueur de l'arc (17) devra augmenter de la même façon pour pouvoir interrompre la circulation du courant dans la ligne. Pour ces diverses raisons, le temps d'interruption du courant dans un dispositif de ce type est de l'ordre de quelques dizaines de millisecondes, ce qui est relativement long et conduit à une érosion rapide des contacts de l'interrupteur.

L'interrupteur de courant selon l'invention permet de remédier à ces divers inconvénients. Cet interrupteure inclut au moins un module comprenant deux chambres d'arc dont chacune est pourvue de moyens d'interruption de courant montés en série sur la ligne électrique dont le courant est à interrompre. Si la valeur de la tension de la ligne électrique le rend nécessaire, deux ou plusieurs modules du type précédent peuvent être empilés et leurs contacts reliés en séries. De cette façon, une chambre d'arc de dimensions standard peut être prévue pour obtenir un temps d'interruption beaucoup plus court que celui présentement obtenu avec le dispositif d'interruption du type précédemment décrit. En fait, il a été découvert selon l'invention que le temps d'interruption peut être réduit à une milliseconde ou moins en utilisant des modules supportant 5 kV, chaque module ayant la forme d'un disque plat de diamètre approximatif de 15 ou 20 cm ou d'une plaquette rectangulaire de 10 ou 15 cm de largeur, le disque ou la plaquette ayant une épaisseur n'exédant pas 5 cm. Ces dimensions sont bien sûr données uniquement à titre d'exemple et ne doivent en aucun caa être utilisées pour limiter la portée de la présente invention.

La figure 2 des dessins annexés montre deux modules (19) et (19') qui sont identiques. Pour cette raison, seul le module de dessus (19) sera décrit ci-dessous.

Le module (19) comprend un corps illustré ici par des plaques (21) et (23) à l'intérieure de chacune desquelles une chambre d'arc circulaire (25) et (27) est formée. Des moyens d'interruption du courant sont disposés sensiblement au centre de chaque chambre (25) et (27). Les moyens de la chambre supérieure comprennent un contact fixe (29) et un contact mobile et pivotant (31 ). De façon similaire, les moyens d'interruption du courant de la chambre inférieure (27) comprennent un contact fixe (33) et un contact mobile et pivotant (35).

Les contacts mobiles (31 ) et (35) sont respectivement équipés de barres de contact (30) et (32) qui sont destinées à travailler en coopération avec les contacts fixes (29) et (33) d'une façon que est déjà bien connue. Comme on peut le constater, cette description s'applique également au module inférieure (19').

Les contacts (29), (31), (33) et (35) sont bien entendu faits en matériaux non-magnétiques et électriquement conducteurs, tel que du cuivre.

Les contacts mobiles (31) et (35) des moyens d'interruption des deux chambres d'arc sont électriquement reliés et sont en fait constitués d'un seul élément comme il sera expliqué ci-dessous dans la description des modes de réalisation préférés de l'invention. Une caractéristique particulièrement importante de la présente invention réside dans le fait que les contacts mobiles (31) et (35) sont non seulement électriquement interconnectés puisqu'ils forment en fait qu'un seul élément pourvu à chaque extrémité des barres (30) et (32) précédemment mentionnées, mais également actionnés par le même axe pivotant fait en un matériau non-conducteur. Cet axe sert aussi à actionner les éléments de contact (31') et (35') du module inférieur (19').

Un bobine (37) destinée à fournir une force magnétique suffisante (39), est reliée, par ses deux extrémités, au contact fixe (33) de la chambre (27) et au contact fixe (29') de la chambre (25') du module inférieure (19').

Enfin, les chambres sont chacune pourvues de parois (41), (43), (41') et (43') intérieures, définissant des passages (G) depuis l'extérieure du corps de chaque module vers les contacts fixes et mobiles de ce même module pour guider un gaz ou l'aire ambiant aspiré à l'intérieure des chambres lorsque les arcs sont soufflés, comme il sera expliqué cir-dessous.

Le courant circulant dans la ligne électrique entre dans l'interrupteur en (44) via le contact fixe (29) de la chambre (25). Ce courant sort de l'interrupteur en (44') via le contact fixe (33') de la chambre (27') du module inférieure (19'). On peut donc constater que le courant circulant dans-les moyens d'interruption des chambres d'arc successives se déplace d'une direction à l'autre au fur à mesure que l'on passe d'une chambre à la suivante. En d'autres mots, le courant circule du contact (29) au contact (31) dans la chambre (25) et du contact (35) au contact (33) dans le chambre (27), puis circule dans la bobine (37) avant de circuler à nouveau du contact (29') au contact (3T) dans la chambre (25') et du contact (35') au contact (33') dans la chambre (27'). Il en résulte que, lorsque les barres pivotantes (30), (32), (30') et (32') sont ouvertes simultanément par l'axe de pivotement qui leur est commun, et sont déplacées le long de la ligne pointillé (45), le champ magnétique (39) va étirer les arcs en direction opposée dans les chambres successives (25), (27), (25') et (27'), sous l'action du champ magnétique (39). Les arcs individuels ainsi étirés rapidement vers le mur périphérique des chambres vont créer une tension d'arc proportionnelle à leur longueur respective, qui va à son tour conduire à une réduction du courant jusqu'à O, c'est-à-dire à l'interruption du courant désirée. Il convient à nouveau de rappeler qu'une caractéristique essentielle de l'invention réside dans le fait que tous les ensembles de deux contacts mobiles contenus dans chaque module (31) et (35) ainsi que (31') et (35') et leurs barres de contact respectives (30) et (32) ainsi que (30') et (32') sont non seulement interconnectés électriquement mais également reliés mécaniquement ensemble de façon à être opérés simultanément. Ceci conduit à l'obtention d'un appareil très compact dans lequel la tension de travail de chaque chambre peut être relativement petite avec, comme résultat, une réduction du temps d'interruption et par conséquent une diminution substantielle de l'érosion des contacts des moyens d'interruption au sein de chaque chambre.

On peut finalement ajouter que le corps de chaque module (19) et (19') est fait en un matériau non-conducteur perméable à l'air, tel que de billes de verre compressées.

La figure 3 montre une vue en coupe verticale de l'interrupteur montré de façon schématique sur la figure 2. On peut constater à nouveau sur cette figure que les modules (19) et (19') sont de structure identique. De préférence, chaque module tel que le module (19) est composé d'un disque plat intermédiaire (47) et de deux disques extérieurs (49) et (51) montés sur les deux faces externes du disque intermédiaire (47) et fixés à celui-ce au moyen, par exemple, d'une colle résistant à de hautes températures appliquée le long de leur périphérie extérieure. Les faces des disques extérieurs (49) et (51) qui sont adjacentes au disque intermédiaire (47), sont chacune pourvues d'un renfoncement peu profond et à fond plat (53) et (55). Le disque intermédiaire est également pourvu, sur chacune de ses deux faces extérieures, d'un renfoncement peu profond et à fond plat (57). Ces renfoncements (57) sont similaires entre eux ont une forme et une dimension identiques à celles des renfoncements (53) et (55) de façon à pouvoir coopérer géométriquement avecv ces derniers pour définir les chambres d'arc (25) et (27).

La figure 3 montre également les passages (G) formés par les parois (41) et (4T) procédémment mentionnées. Pour des raisons de simplicité, les moyens d'interruption de chaque chambre n'ont pas été illustrés.

On peut également noter sur cette figure que la hauteur de diverses chambres (25), (27), (25') et (27') est la même et est choisie de façon à être égale à ou plus petite que le diamètre d des arcs formés dans chaque chambre. De cette façon, les arcs formés touchent les parois opposées des chambres lorsqu'ils sont accélérés radialement depuis les éléments de contacts lorsque ceux-ci sont ouverts. Ce mouvement centrifuge de l'arc dans chaque chambre et le fait que celui-ci touche aux parois, crée une succion de l'air ou d'un gaz depuis l'extérieur de la chambre vers l'espace défini entre les contacts. Ceci résulte en une amélioration de l'isolation des contacts qui ont à supporter la tension d'arc ainsi que de l'ensemble de la chambre, par élimination des gas ionisés qui se trouvent entre les contacts, et en un refroidissement ces derniers. Le mouvement du gaz de refroidissement ainsi aspiré est illustré à l'aide de flèches dans les passages (G) illustrés sur la figure 2. Le gaz qui se trouve compressé en avant de l'arc lorsque celui-ci est étiré s'échappe à travers les parois de la chambre grâce à la porosité du matériau avec lequel est constitué le corps de chaque module.

On peut également noter, sur la figure 3, que la bobine de soufflage est à proximité des modules associés (19) et (19') et par conséquent de leurs chambres respectives de façon à pouvoir créer un champ magnétique puissant permettant une accélération adéquate des arcs. En fait, il a été découvert, selon l'invention, qu'un tel arrangement permet d'accélérer l'étirement des arcs électriques de façon beaucoup plus rapide que n'importe quel dispositif d'interruption de type connu.

Les vues en coupe illustrées sur les figures 4 et 5 ainsi que la vue en plan illustrée sur la figure 6 sont destinées à montrer les variantes possibles de réalisation des moyens d'interruption au sein des chambres d'arc. On peut ainsi voir que chaque contact fixe (29) est constitué d'une barre (63) fixée au disque intermédiaire (47) de n'importe quelle manière connue, et prolongée vers le haut par un plut (65) passant à travers les disques extérieurs (49) et (51) jusqu'à atteindre la surface externe de ceux-ci. La barre (63) a une surface inclinée (67) (voir figure 6). D'autre part, le contact mobile (31) a un axe central (69) se terminant à chaque extrémité par une barre (71) s'étendant latéralement et pourvu d'une surface inclinée (67') (voir figure 6) destinée à venir en contact électrique avec les surfaces inclinées (67) des contacts fixes (29) correspondants.

Le contact mobile (31) du module est monté sur un pivot (73) fait en un matériau électriquement non-conducteur. Ce pivot s'étend à travers le module et est actionné en rotation au moyen d'un mécanisme d'opération qui peut être de construction standard connue du tout homme du l'art.

On comprendra à la lecture de la description ci-dessus que si plusieurs modules sont utilisés en série, un seul pivot (73) sera utilisé pour amener en rotation tous les contacts mobiles (31) simultanément de façon à ouvrir les divers moyens d'interruption ou les fermer tous ensemble.

Sur la figure 4, on peut noter que les contacts fixes (29) sont disposés de chaque côté du contact mobile double (31) qui, a ses barres de contact (71) qui s'étendent dans des directions opposées. Ceci conduit à une symétrie plane des faces opposées du disque intermédiaire (47) et a une similutude de forme des disques extérieurs (49) et (51).

Sur la figure 5, les modules illustrés sont construits tel que montré de façon schématique sur la figure 2. Les contacts fixes (29) sont disposés l'un au-dessus de l'autre alors que le contact mobile (31) a ses barres de contact (71) orientées dans la même direction depuis l'axe central (69). Ceci conduit à une symétrie linéaire de chaque module.

Lorsque plusieurs modules doivent être empilés les uns au-dessus des autres, il est préférable de fixer sur les faces opposées de chaque module des plaques (75) de métal non-magnétique pour dissiper la chaleur. Ces plaques qui sont donc fixées sur les surfaces extérieures des disques extérieurs (49) et (51) sont électriquement connectés aux plots (65) et aux contacts fixes (29). Les modules ainsi empilés peuvent être fixés les uns aux autres par n'importe quel moyen connu tel que par exemple avec des boulons et des écrous électriquement non-conducteur ou par collage.

En se référant maintenant à la figure 5, lorsqu'un nombre important de modules doivent être utilisés et que la résistance à la torsion du pivot (73) semble être insuffisante si la force de rotation est appliquée seulement à l'une de ses extrémités, on peut utiliser un mécanisme différent de rotation. Selon ce mécanisme, l'interrupteur modulaire est monté avec du jeu dans un boîtier (77) destiné à entrainer le pivot (73). A cette fin le pivot (73) est fixé au boîtier (77) au moyen de barres d'entraînement (79) s'étendant en travers de pasages ouverts prévues à cet effet à travers les disques intermédiaires (47) des modules qui doivent être équipés avec de tels barres d'entraînement (79). Le nombre de barres dépendra bien entendu du nombre de modules formant l'interrupteur mains on pourra apprécier que, de cette façon, l'effort de torsion que subit l'axe (73) est réduit jusqu'à une limite acceptable. Le boîtier (77) pout être lui-même amené en rotation par rapport à l'interrupteur par n'importe quel moyen d'entraînement conventionnel.

De toute évidence, le boîtier (77); de même que les barres d'entraînement (79) doivent être faits en un matériau électriquement non-conducteur.

Comme on peut facilement le déduire à la lecture de la description ci-dessus des modes de réalisation illustrés sur les figures 4, 5 et 6, il est évident que l'inertie mécanique des contacts mobiles est très faible, ce qui conduit à une très grande accélération de ces contacts lorsqu'ils sont déplacés avec comme résultat un temps d'ouverture extrêmement court. Cette faible inertie est très importante à cause de la proximité de la bobine de soufflage de l'arc qui engendre un champ magnétique fort qui à son tour produit un déplacement etrêmement rapide des arcs et engendre des tensions d'arc élevées. Les contacts électriques des moyens d'interruption de chaque chambre peuvent ainsi beaucoup mieux supporter les fortes tensions d'arc produites dans la chambre en question grâce à l'aide fournie par l'lair ou le gaz aspiré depuis l'extérieur lors du déplacement de l'arc.

Les grands avantages de l'interrupteur modulaire du type précédemment décrit sont qu'il réduit le temps mis par la tension d'arc pour atteindre son sommet et par conséquent qu'il fournit une interruption de courant plus rapide. Le temps d'interruption du courant peut être en fait de beaucoup inférieure à une milliseconde, ce qui rend l'interrupteur modulaire selon l'invention utilisable pour une multitude d'applications. On peut ainsi, exemple, l'utiliser comme interrupteur de courant alternatif, limiteur de courant alternatif ou interrupteur de courant continu.

En se référant à nouveau à l'illustration schématique donnée sur la figure 2, on peut constater que lorsque les contacts sont fermés, l'impédance de l'ensemble de l'interrupteur est égale à celle de la bobine de soufflage. Cette impédance pourrait devenir importante si plusieurs modules étaient montés en série, et ceci pourrait amener un inconvénient dans certaines applications où du courant circule de façon presque continu dans l'interrupteur. Dans un tel cas, une variante de l'invention consiste à connecter l'interrupteur modulaire en parallèle avec sa bobine de soufflage de facon à ce que cette dernière soit montée en shunt lorsque les contacts de l'interrupteur sont fermés. Un tel mode de réalisation est illustré sur la figure 7 où cinq modules indentiques sont itilisés et opérés par le même dispositif d'entraînement, et où la bobine est montée en shunt sur le module du centre. Sur cette figure la bobine a ses deux extrémités connectées électriquement aux plaques de métal extérieures (75). Lorsque les contacts sont ouverts, la tension d'arc dans les chambres parallèles du module central "force" le courant dans la bobine de soufflage de façon à produire le champ magnétique requis. Dans cette variante de réalisation illustrée sur la figure 7, les modules d'interruption n'ont que l'impédance de leurs contacts lorsque ces contacts sont fermés. En fait, la bobine de soufflage (37) ne transporte le courant que pour une très courte période de l'ordre d'une milliseconde entre le moment où le les contacts se séparent jusqu'au moment où le courant est interrompu. Il en résulte que la bobine de soufflage (37) peut être faite en un fil très mince et peut être très compacte puisque le courant n'y circule pas de façon permanente et qu'aucune perte d'énergie ne se produit.

Une autre variante de réalisation de l'invention est illustrée sur la figure 8. Selon cette variante, l'interrupteur est utilisé en combinaison avec une grosse bobine de soufflage conçue de façon à pouvoir supporter un passage de courant permanent ou pour une période de temps longue et pour ainsi rendre l'interrupteur utilisable comme limiteur de courant sur un circuit de courant alternatif. Tel qu'illustré sur la figure 8, un tel limiteur de courant comprend un grande nombre de modules montés en série et dont les plaques extérieures (75) des modules d'extrémité sont reliées électriquement aux extrémités d'un bobine limitative (37) agissant également comme bobine de soufflage pour l'interrupteur. Lorsque les contacts du circuit d'interruption sont fermés, l'impédance de l'appareil est nulle et ce dernier peut donc être monté en série sur n'importe quel circuit de courant alternatif. Si un court-circuit se produit, les circuits de contact peuvent rapidement s'ouvrir et le courant s'interrompt pendant environ une milliseconde pour ne plus circuler que dans la bobine limitative (37). Cette dernière peut être choisie de façon à ce que son impédance limite l'intensité du courant de court-circuit à n'importe quelle valeur désirée. Un tel limiteur de courant à action rapide est extrêmement intéressant dans un système d'allimentation électrique puisqu'il limite l'augmentation de courant à des valeurs beaucoup plus petites que les valeurs de court-circuit prévues avec les interrupteurs de type conventionnel avec, comme résultat une diminution des contraintes que doivent supporter les équipements du système d'alimentation.

Pour résumer, l'interrupteur de courant alternatif construit selon l'invention a l'avantage d'amener le courant à O dans une fourchette de temps emtrêmement courte de l'ordere d'une milliseconde ou moins contrairement aux interrupteurs de circuit de type conventionnel où le temps d'interruption est de l'ordre de dizaines de milliseconde tel que précédemment indiqué. Tel que précédemment indiqué également, ce temps d'interruption plus court réduit de façon très substantielle l'érosion des contacts par les arcs électriques. De plus, puisque les courants de court-circuit dans les systèmes d'alimentation ou de transport demandent jusqu'à un demi cycle soit 8 millisecondes pour atteindre leur valeur maximale dans le cas d'un défaut, un interrupteur à action rapide tel que celui proposé dans le cas de la présente invention peut être utilisé pour limiter l'évolution et la valeur crête du courant en agissant comme un limiteur de courant.

De plus, cet interrupteur qui permet d'amener rapidement le courant à 0, peut être utilisé comme interrupteur de courant continu sous forte tension.

D'autres modifications peuvent être apportées à la présente invention, tel le fait d'utiliser des tuyères à gaz sous pression à l'intérieur des passages (G) de façon à souffler les arcs loin des contacts si ces derniers ont une tendance à coller pour des valeurs de courant élevées. Comme tout spécialiste dans ce domaine pourra facilement le comprendre, ce problème du collage des contacts peut être réduit en utilisant des matériaux spéciaux pour fabriquer les contacts.

De façon à améliorer la rigidité diélectrique et la conductivité thermique, l'interrupteur peut également être utilisé sous une pression ambiante supérieure ou inférieure à la pression atmosphérique, en utilisant n'importe quel gas isolant approprié tel que l'hexafluorure de soufre.

L'interrupteur modulaire selon l'invention trouve une autre application intéressante dans le domaine des travaux à effectuer sur les lignes de transport d'energie. Lorsque de tels travaux sont effectués, la procédure habituelle consiste à isoler une portion de la ligne de transport de la source d'énergie puis à mettre à la terre les extrémités de cette portion isolée de la ligne de transport sur laquelle les travaux doivent être effectuée. La mise à la terre est habituellement effectuée au moyen de barres isolées pourvues, à une extrémité, d'un mécanisme de connexion auquel est fixé un fil conducteur de mise à la terre. Ce fil conducteur, comme son non l'indique, amène à la terre tout courant induit dans la portion de la ligne de transport par les lignes de transport parallèles qui sont toujours en opération.

Lorsque le fil conducteur de mise à la terre est enlevé, un arc électrique habituellement éclate entre la portion de ligne réparée et le mécanisme fixé à l'extrémité de la barre. Cet arc que est engendré par le courant induit peut atteindre plusieurs mètres de long avant de s'interrompre. Cet arc, en plus du fait d'être extrêmement dangereux s'il tombe par inadvertance en un point proche du ou des réparateurs, produit souvent une détonation désagréable et constitue un réel danger pour les personnes et l'environnement.

Pour remédier à ce problème, ou peut utiliser un interrupteur selon l'invention qui, en étant extrêmement léger, peut être facilement fixé à l'extrémité de la barre et être utilisé pour interrompre de façon efficace des courants pouvant s'élever jusqu'à 400 ampères à des tensions égales ou supérieures à 49 kV.

## Revendications

1. Interrupteur modulaire à soufflage par champ magnétique et refroidissement par gaz, destiné à être monté sur une ligne électrique, cet interrupteur incluant au moins un module (19) qui comprend:
- un corps généralement plat (21,23) fait en un matériau électriquement non-conducteur et perméable à l'air, ledit corps étant divisé en une chambre d'arc supérieure (25) et une chambre d'arc inférieure (27) séparées l'une de l'autre par une paroi centrale (47),
- un contact électrique fixe (29,33) monté dans chacune des deux chambres (25, 27), lesdits contacts fixes s'étendant à travers le corps du module jusqu'à deux des faces opposées de celui-ci,
- un contact électrique double (31, 35),
- un axe pivotant (73) fait en un matériau non-conducteur déplaçant deux barres de contact (30, 32) simultanément de facon à venir établir un contact électrique pour laisser passer ou interrompre le courant circulant dans la ligne électrique,
- au moins une bobine (37) excitable par le courant circulant dans la ligne électrique et montée de façon à créer un champ magnétique suffisant pour souffler les arcs électriques se formant dans les chambres (25, 27) lorsque les barres de contract (30, 32) sont décollées des contacts fixes (29, 33), et
- des moyens définissant un passage (G) depuis l'extérieur du corps de chaque module (19) vers les contacts (29, 33, 31, 35) de ce même module pour qu'un gaz ambiant puisse être aspiré à l'intérieur des chambres (25, 27) lorsque les arcs sont soufflés et puisse ainsi venir refroidir lesdits contacts (29, 33, 31, 35),
caractérisé en ce que le contact électrique double (31, 35) est un contact mobile monté sur un axe (73) passant à travers la paroi centrale (47) du corps, ledit contact double étant pourvu d'une barre de contact (30, 32) à chaque extrémité, chacune de ces barres de contact se trouvant dans l'une des deux chambres (25,27) du module (19) de façon à coopérer avec le contact fixe (29, 33) de cette même chambre,
et en ce que l'axe pivotant (73) fait en un matériau non-conducteur passe à travers le corps du module (19) et est relié à l'axe de contact double (31, 35) pour pivoter suz ce dernier et ainsi déplacer les deux barres de contact (30, 32) simultanément de façon a venir établir un contact électrique entre les contacts fixes (29, 33) de module (19) ou l'inverse pour laisser passer ou interrompre le courant circulant dans la ligne électrqique.

2. Interrupteur selon la revendication 1, caractérisé en ce que les contacts fixes (29, 33) et mobile (31, 35) forment ensemble, lorsqu'ils sont fermés, une ligne de courant et en ce que la bobine (37) est montée en série sur cette ligne de courant.

3. Interrupteur selon la revendication 1, caractérisé en ce que les contacts fixes (29, 33) et mobile (31, 35) forment ensemble lorsqu'ils sont fermés, une ligne de courant et en ce que la bobine (37) est montée parallèle sur cette ligne de courant.

4. Interrupteur selon l'une quelconque des revendications 1, 2 ou 3, caractérisé en ce que les contacts fixes (29, 33) sont disposés l'un au-dessus de l'autre à l'intérieur du corps du module (19) pour ainsi créer une symétrie linéaire.

5. Interrupteur selon l'une quelconque des revendications 1, 2 ou 3, caractérisé en ce que les contacts fixes (29, 33) sont disposés de chaque côté du contact mobile (31, 35) de façon à créer une symétrie plane des deux surfaces opposées de la paroi centrale du corps.

6. Interrupteur selon la revendication 1, caractérisé en ce qu'il comprend une pluralité de modules (19, 19'), ces modules étant empilés les uns au-dessus des autres et comprenant chacun des plaques de métal non-magnétique (75) montées sur chacune de leur face opposée et électriquement reliées au contacts fixes (29, 33) de façon à dissiper la chaleur, lesdits contacts dudit module formant, lorsqu'ils sont fermés, une ligne de courant, la bobine (37) étant montée en parallèle sur cette ligne de courant de façon à ce que l'interrupteur puisse agir comme un limiteur de courant, et l'axe pivotant (73) reliant tous les contacts doubles (31, 35) de tous les modules (19, 19', ...) ensemble de façon à pouvoir tous les actionner simultanément.

7. Interrupteur selon la revendication 1, caractérisé en ce qu'il comprend un nombre impaire de modules (19), empilés les uns au-dessus des autres et chacun comprenant des plaques de métal non-magnétique (75) montées sur chacune de leur face opposée et électriquement reliées aux contacts fixes (29, 33) pour dissiper la chaleur, les contacts fixes (29, 33) et mobile (31, 35) des modules (19) formant ensemble, lorsqu'ils sont fermés, une ligne de courant, la bobine (37) étant montée en parallèle sur le module central de l'empilage et ayant ses extrémités reliées aux plaques métalliques (75) de dissipation de chaleur du module central.

8. Interrupteur selon la revendication 1, caractérisé en ce qu'il comprend deux modules (19, 19'), la bobine (37) étant disposée entre les deux modules et électriquement raccordée en série par ses extrémités aux contacts fixes (29, 33) adjacents de ces modules, l'axe pivotant (73) reliant les contacts mobiles (31, 35) des deux modules de façon à les faire pivoter ensemble.

9. Interrupteur selon l'une quelconque des revendications 1, 6 ou 7, caractérisé en ce que le module (19) est composé d'un disque intermédiaire (47) généralement plat et de deux disques extérieurs (49, 51) montés sur le disque intermédiaire (47) et fixés aux faces extérieures de celui-ci, les disques extérieurs (49, 51) comprenant, sur leurs faces adjacentes au disque intermédiaire (47), un renfoncement de faible épaisseur et à fond plat, le disque intermédiaire (47) comprenant, également sur ses deux faces extérieures, un renfoncement de faible épaisseur à fond plat de forme et de dimension identiques à celles des renfoncements des disques extérieures de façon à définir avec ces derniers les chambres d'arc (25, 27), chaque renfoncement comprenant en outre des parois définissant les moyens de passage (G).

10. Interrupteur selon la revendication 8, caractérisé en ce que le module (19) est composé d'un disque intermédiaire (47) généralement plat et de deux disques extérieurs (49, 51) montés sur le disque intermédiaires (47) et fixés sur les faces extérieures de celui-ci, les disques extérieurs (49, 51) comprenant, sur leurs faces adjacentes au disque intermédiaire (47) un renfoncement de faible épaisseur et à fond plat, le disque intermédiaire (17) comprenant également, sur ses deux faces extérieures, un renfoncement de faible épaisseur et à fond plat de forme et de dimension identiques à celles des renfoncements des disques extérieurs de façon à définir avec ces derniers lesdites chambres d'arcs, chaque renfoncement comprenant en outre des parois définissant les moyens de passage (G).

11. Interrupteur selon la revendication 1 et 7, caractérisé en ce que les chambres à arc (25, 27) comprennent chacune une paroi de dessus et une paroi de dessus espacées l'une de l'autre d'une distance égale ou inférieure à l'épaisseur des arcs qui se forment à l'intérieur.

12. Interrupteur selon la revendication 8, caractérisé en ce que les chambres à arc (25, 27) comprennent chaqcune une paroi de dessus et une paroi de dessous espacées l'une de l'autre d'une distance égale ou inférieur à l'épaisseur (d) des arcs qui se forment à l'intérieur.

## Patentansprüche

1. Modulschalter mit magnetischem Blasfluß und Gaskühlung zur Anordnung in einer elektrischen Leitung, wobei dieser Schalter wenigstens ein Modul (19) enthält, das aufweist:
- einen im wesentlichen flachen Körper (21, 23) aus einem elektrisch nichleitenden und luftdurchlässigen Material, wobei dieser Körper in eine obere Bogenkammer (25) und eine untere Bogenkammer (27) unterteilt ist, die voneinander durch eine zentrale Wand (27) getrennt sind,
- einen feststehenden elektrischen Kontakt (29, 33) in jeder der beiden Kammern (25, 27), wobei sich diese feststehenden Kontakte durch den Modulkörper hindurch bis hin zu zwei sich gegenüberliegenden Flächen des Körpers erstrekken.
- einen elektrischen Doppelkontakt (31, 35),
- eine schwenkbare Achse (73) die aus nichteiltendem Material hergestellt ist und zwei Kontaktstücke (30, 32) gleichzeitig derart verschiebt, daß ein elektrischer Kontakt hergestellt wird zum Durchlassen oder Unterbrechen des in der elektrischen Leitung fließen den Stroms,
- wenigstens eine Spule (37), die durch den in der elektrischen Leitung fließenden Strom erregbar ist und derart angeordnet ist, daß sie ein Magnetfeld erzeugt, das ausreicht, um die elektrischen Bögen auszublasen, die sich in den Kammern (25, 27) bilden, wenn die Kontaktstücke (30, 32) von den feststehenden Kontakten (29, 33) entfernt werden und
- eine Anordnung, die einen Durchlaß G vom Äußeren des Körpers eines jeden Moduls (19) zu den Kontakten (29, 33, 31, 35) dieses Koduls bildet, damit ein Umgebungsgas in das Innere der Kammern (25, 27) angesaugt werden kann, wenn die Bögen ausgeblasen sind, um so diese Kontakte (29, 33, 31, 35) kühlen zu können, dadurch gekennzeichnet, daß der elektrische Doppelkontakt (31, 35) ein beweglicher Kontakt ist, der auf einer Achse (73) angeordnet ist, die die zentrale Wand (47) des Gehäuses durchsetzt, wobei der Doppelkontakt an jedem Ende mit einem Kontaktstück (30, 32) versehen ist und jedes Kontaktstück sich in einer der beiden Kammern (25, 27) des Moduls (19) befindet, so daß es mit den feststehenden Kontakten (29, 33) derselben Kammer zusammenwirken kann und daß die schwenkbare Achse (73), die aus einem nichtleitenden Material hergestellt ist, den Modulkörper (19) durch setzt und mit der Achse des Doppelkontakts (31, 35) verbunden ist um entlang letzterere zu verschwenken und dadurch die beiden Kontaktstücke (30, 32) gleichzeitig derart zu verschieben, daß ein elektrischer Kontakt mit den feststehenden Kontakten (29, 33) des Moduls (19) hergestellt wird oder nicht, um so den in der elektrischen Leitung fließenden Strom durchzulassen oder zu unterbrechen.

2. Schalter nach Anspruch 1, dadurch gekennzeichnet, daß die feststehenden und beweglichen Kontakte (29, 33 bzw. 31, 35) zusammen im geschlossenen Zustand eine Stromleitung bilden und daß die Spule (37) in Serie zu dieser Stromleitung geschaltet ist.

3. Schalter nach Anspruch 1, dadurch gekennzeichnet, daß die feststehenden und beweglichen Kontakte (29, 33 bzw. 31, 35) zusammen im geschlossenen Zustand eine Stromleitung bilden und daß die Spule (37) parallel zu dieser Stromleitung geschaltet ist.

4. Schalter nach einem der Ansprüche 1, 2 oder 3, dadurch gekennzeichnet, daß die feststehenden Kontakte (29, 33) übereinander im Inneren des Modulkörpers (19) angeordnet sind um so eine linear Symmetrie zu erzeugen.

5. Schalter nach einem der Ansprüche 1, 2 oder 3, dadurch gekennzeichnet, daß die feststehenden Kontakte (29, 33) auf jeder Seite des beweglichen Kontakts (31, 35) derart angeordnet sind, daß sie eine ebene Symmetrie der beiden sich gegenüberliegenden Flächen der zentralen Wand des Körpers erzeugen.

6. Schalter nach Anspruch 1, dadurch gekennzeichnet, daß er eine Vielzahl von Modulen (19, 19') aufweist, die übereinander gestapelt sind und deren jedes nichtmagnetische Metallplatten (75) aufweist, die jeweils auf ihrer Außenfläche angeordnet sind und die elektrisch mit den feststehenden Kontakten (29,33) derart verbunden sind, daß sie die Wärme abführen, wobei die Kontakte des Moduls im geschlossenen Zustand eine Stromleitung bilden, wobei die Spule (37) parallel zu dieser Stromleitung derart geschaltet ist, daß der Schalter als Strombegrenzer wirken kann und wobei die schwenkbare Achse (73) die alle Doppelkontakte (31, 35) sämtlicher Module (19, 19' ...) derart verbindet, daß sie gleichzeitig betätigt werden können.

7. Schalter nach Anspruch 1, dadurch gekennzeichnet, daß er eine ungerade Anzahl von Modulen (19) aufweist, die übereinandergestapelt sind und deren jeder nichtmagnetische Metallplatten (75) aufweist, die auf jeder der gegenüberliegenden Flächen angeordnet sind und elektrisch mit den feststehenden Kontakten (29, 33) verbunden sind, um die Wärme abzuführen, wobei die feststehenden und beweglichen Kontakte (29, 33 bzw. 31, 35) der Module (19) gemeinsam im geschlossenen Zustand eine Stromleitung bilden, wobei die Spule (37) parallel zu zentralen Modul des Stapels geschaltet ist, während ihre Enden mit den Metallplatten (75) zur Wärmeabfuhr des zentralen Moduls verbunden sind.

8. Schalter nach Anspruch 1, dadurch gekennzeichnet, daß er zwei Module (19, 19') aufweist, wobei die Spule (37) zwischen den beiden Modulen angeordnet ist und elektrisch in Serie über ihre Enden mit den benachbarten feststehenden Kontakten (29, 33) dieser Module verbunden ist, während die schwenkbare Achse (73) die beweglichen Kontakte (31, 35) dieser beiden Module derart verbindet, daß sie gemeinsam verschwenkt werden können.

9. Schalter nach einem der Ansprüche 1, 6 oder 7, dadurch gekennzeichnet, daß das Modul (19) aus einer im allgemeinen flachen Zwischenscheibe (47) besteht sowie aus zwei Außenscheiben (49,51), die an der Zwischenscheibe (47) angeordnet sind und an deren Außenflächen befestigt sind, wobei die Außenscheiben (49, 51) auf ihren der Zwischenscheibe (47) benachbarten Flächen eine Vertiefung geringer Dicke und mit ebenen Boden aufweisen, während die Zwischenscheibe (47) ebenfalls an ihren beiden Außenflächen eine Vertiefung geringer Dicke und mit ebenem Boden aufweist, deren Form und Abmessung identisch zu denjenigen der Vertiefungen der Außenscheiben derart ist, daß mit den letzteren Bogenkammern (25, 27) gebildet sind, wobei jede Vertiefung außerdem Wände aufweist, die die Durchlässe G bilden.

10. Schalter nach Anspruch 8, dadurch gekennzeichnet, daß das Modul (19) aus einer im allgemeinen flachen Zwischenscheibe (47) besteht und aus zwei Außenscheiben (49, 51), die an der Zwischenscheibe (47) angeordnet sind und an deren Außenflächen befestigt sind, wobei die Außenscheiben (49, 51) an ihren der Zwischenscheibe (47) benachbarten Flächen eine Vertiefung geringer Dicke und mit ebenem Boden aufweisen, während die Zwischenscheibe (17) ebenfalls auf ihren Außenflächen eine Vertiefung geringer Dicke und mit ebenem Boden aufweist, deren Form und Abmessung identisch zu denjenigen der Vertiefungen der Außenscheiben derart sind, daß sie mit letzteren die Bogenkammern bilden, wobei jede Vertiefung außerdem Wände aufweist, die die Durchlässe G bilden.

11. Schalter nach Ansprüchen 1 und 7, dadurch gekennzeichnet, daß die Bogenkammern (25, 27) jeweils eine obere und eine untere Wand aufweisen, die voneinander einen Abstand aufweisen, der gleich groß oder kleiner ist als die Dicke der sich in Inneren ausbildenden Bögen.

12. Schalter nach Anspruch 8, dadurch gekennzeichnet, daß die Bogenkammern (25, 27) jeweils eine obere und eine untere Wand aufweisen, die einen Abstand voneinander aufweisen, der gleich groß oder kleiner ist als die Dicke der sich im Inneren ausbildenden Bögen.

## Claims

1. Modular gas-cooled magnetic blast circuit breaker for mounting on an electric power line, this breaker including at least one module (19) comprising:
- a generally flat body (21, 23) made of electrically non-conductive air-permeable material, said body being divided into an upper arc-breaking chamber (25) and a lower arc-breaking chamber (27) separated from one another by a central wall (47),
- a stationary electric contact (29, 33) mounted in each of the two chambers (25, 27), said stationary contacts extending through the body of the module and to two opposite faces of said body,
- a dual electric contact (31, 35),
- a pivotable shaft (73) made of electrically non-conductive material and moving two contact bars (30, 32) simultaneously so as to establish an electric junction for allowing the current to flow in the electric power line or breaking the current in said line,
- at least one coil (37) energizable by the current flowing in the electric power line and so mounted as to create a magnetic field sufficient to blow the electric arcs formed in the chambers (25, 27) when the contact bars (30, 32) are moved away from the stationary contacts (29, 33), and
- means defining a passage (G) extending from the outside of the body of each module (19) towards the contacts (29, 33, 31, 35) of the same module so that an ambient gas is sucked into the chambers (25, 27) when the arcs are blown to thereby cool said contacts (29, 33, 31, 35), characterized in that said dual electric contact (31, 35) is a movable contact mounted on a shaft (73) passing through the central wall (47) of the body, said dual contact being provided with a contact bar (30,32) at each end, each of these contact bars being positioned in one of the two chambers (25, 27) of the module (19) so as to cooperate with the stationary contact (29, 33) of the same chamber, and in that the pivotable shaft (73) made of electrically non-conductive material extends through the body of the module (19) and is connected to the shaft of the dual contact (31, 35) to pivot the same and thereby move the two contact bars (30, 32) simultaneously so as to establish or break an electric junction between the stationary contacts (29, 33) of the module (19) in order to allow the current to flow in the electric power line or to break the current in said line.

2. Circuit breaker according to claim 1, characterized in that the stationary contacts (29, 33) and the movable contact (31, 35), when closed, form a current line and in that the coil (37) is mounted in series with this current line.

3. Circuit breaker according to claim 1, characterized in that the stationary contacts (29, 33) and the movable contact (31, 35), when closed, form a current line and in that the coil (37) is mounted in parallel with said current line.

4. Circuit breaker according to any of claims 1, 2 or 3, characterized in that the stationary contacts (29, 33) are disposed one above the other in the body of the module (19) to produce linear symmetry.

5. Circuit breaker according to any of claims 1, 2 or 3, characterized in that the stationary contacts (29, 33) are disposed on each side of the movable contact (31,35) to produce plane symmetry of the two opposite surfaces of the central wall of the body.

6. Circuit breaker according to claim 1, characterized in that it comprises a plurality of modules (19, 19'), these modules being stacked one over the other and each comprising non-magnetic metal plates (75) secured over each of their opposite faces and electrically connected to the stationary contacts (29, 33) so as to dissipate heat, said contacts of said module, when closed, forming a current line, the coil (37) being mounted in parallel with this current line whereby the circuit breaker can act as a current limiter, and the pivotable shaft (73) interconnects the dual contacts (31, 35) of all of said modules (19, 19'...) for simultaneous operation thereof.

7. Circuit breaker according to claim 1, characterized in that it comprises an odd number of modules (19), stacked one over the other and each comprising non-magnetic metal plates (75) secured over each of their opposite faces and electrically connected to the stationary contacts (29, 33) so as to dissipate heat, the stationary contacts (29, 33) and the movable contact (31, 35) of the modules (19), when closed, forming a current line, the coil (37) being mounted in parallel with the central module of the stack and having its ends connected to the heat-dissipating metal plates (75) of the central module.

8. Circuit breaker according to claim 1, characterized in that it comprises two modules (19, 19'), the coil (37) being disposed between the two modules with the ends thereof electrically connected with the adjacent stationary contacts (29, 33) of these modules, the pivotable shaft (73) interconnecting the movable contacts (31, 35) of the two modules for rotation thereof in unison.

9. Circuit breaker according to any of claims 1, 6 or 7, characterized in that the module (19) is made up of an intermediate generally flat disk (47) and of two outer disks (49, 51) mounted on the intermediate disk (47) and secured to the outer faces thereof, the outer disks (49, 51) being formed on the faces thereof adjacent the intermediate disk (47) with a shallow flat bottom recess, the intermediate disk (47) being also formed on the two outer faces thereof with a shallow flat bottom recess corresponding in size and shape to said recesses of the outer disks so as to define with the latter the arc-breaking chambers (25, 27), each recess being further provided with walls defining said passage means (G).

10. Circuit breaker according to claim 8, characterized in that the module (19) is made up of an intermediate generally flat disk (47) and of two outer disks (49, 51) mounted on the intermediate disk (47) and secured to the outer faces thereof, the outer disks (49,51) being formed on the faces thereof adjacent the intermediate disk (47) with a shallow flat bottom recess, the intermediate disk (17) being also formed on the two outer faces thereof with a shallow flat bottom recess corresponding in size and shape to the recesses of the outer disks so as to define with the latter the arc-breaking chambers, each recess further comprising walls defining the passage means (G).

11. Circuit breaker according to claims 1 and 7, characterized in that the arc-breaking chambers (25, 27) each comprise a top wall surface and a bottom wall surface spaced from one another by a distance at most equal to the transverse dimension of the arcs formed therein.

12. Circuit breaker according to claim 8, characterized in that said arc-breking chambers (25, 27) each comrpise a top wall surface and a bottom wall surface spaced from one another by a distance at most equal to the transverse dimension (d) of the arcs formed therein.
